# EUROPÄISCHE PATENTSCHRIFT

(11) **EP 0 022 991 B1**
(45) Veröffentlichungstag und Bekanntmachung des Hinweises auf die Patenterteilung: **22.06.1983**
(21) Anmeldenummer: 80103989.2
(22) Anmeldetag: 10.07.1980
(51) Int. Cl.: H01Q 19/10

(54) **Antennenanordnung zur strahlungspegelmässigen Überdeckung aller Nebenzipfel einer scharf bündelnden Hauptantenne und Anwendung bei einer Radarrundsuchantenne**
Antenna arrangement for masking the side lobe pattern of a highly directional main antenna and its use with a panoramic search radar antenna
Dispositif d'antenne pour le masquage des lobes secondaires d'une antenne principale hautement directive et application à une antenne de radar panoramique

(30) Priorität: 13.07.1979 DE 2928370
(43) Veröffentlichungstag der Anmeldung: 28.01.1981
(73) Patentinhaber: SIEMENS AKTIENGESELLSCHAFT, 80333 München (DE)
(72) Erfinder: Kress, Erwin, Dipl.-Ing., D-8031 Wörthsee (DE); Willburger, Nikolaus, Ing.grad., D-8031 Eichenau (DE)

## Beschreibung

Die Erfindung bezieht sich auf eine Antennenanordnung zur strahlungspegelmäßigen Uberdeckung aller Nebenzfpfel einer scharf bündelnden Hauptantenne, bestehend aus einem Dipol-Primärstrahler od. dgl. und einem dahinter angeordneten Reflektor, dessen Reflexionskontur in einer ersten Ebene durchgehend linear ausgebildet ist und in einer zweiten, dazu orthogonalen Ebene aus unstetig polygonal aufeinanderfolgenden linearen Abschnitten besteht, die in dieser Ebene auf beiden Seiten der Hauptstrahlachse des Dipols symmetrisch bemessen und unter stumpfen Winkeln zur Hauptstrahlrichtung angeordnet sind.

In der Mikrowellenantennentechnik wird zur Nebenzipfelsignalunterdrückung vielfach ein Verfahren verwendet, bei dem der Pegel einer scharf bündelnden Hauptantenne mit dem Pegel eines zusätzlich notwendigen SLS-(Side-Lobe Suppression-) Strahlers verglichen wird. Bei diesem Amplitudenvergleich können Nebenzipfelsignale erkannt werden, da die über die Nebenzipfel empfangenen Signale pegelmäßig in der gleichen Größenordnung oder niedriger sind als die Signale, die über den SLS-Strahler ankommen. Im Bereich der Hauptkeule der Hauptantennen übersteigt dagegen der Antennenpegel der Hauptantenne den Pegel des SLS-Strahlers um ein Vielfaches, so daß sich solche Signale als gewünschte aussondern lassen. Beschrieben ist dieses bekannte Verfahren beispielsweise im Buch von Honold « Sekundär-Radar », Siemens AG Berlin und München, 1971, Seiten 49 bis 54.

Neben diesem bekannten Verfahren setzt sich im steigenden Maße ein Konzept durch, bei dem sogenannte SLC-(Side-Lobe-Cancellation-) Antennen zur adaptiven Nebenzipfelsignalunterdrückung Verwendung finden. Dabei werden mit Hilfe von Regelschleifen unerwünschte, über Nebenzipfel der Hauptantenne ankommende Signale mit den über den SLC-Strahler empfangenen und passend gedämpften Signalen kompensiert. Ein konstruktiver Unterschied zwischen einer SLC-Antenne und einer SLS-Antenne besteht prinzipiell nicht. Das SLC-Verfahren ist beispielsweise in dem Aufsatz « ECCM-From the Radar Designer's Viewpoint » in der Zeitschrift « Microwave Journal », März 1978, Seiten 59 bis 62 beschrieben.

Auf dem Gebiet der Sekundärradartechnik sind Lösungen bekannt, die sich jedoch hauptsächlich auf Zusatzstrahler für vertikale Polarisation beschränken. Dabei werden sogenannte Monopolstrahler, das sind Zylinderantennen mit einer Höhe von einer Viertelwellenlänge, verwendet (« NTZ 18 (1975) Heft 11, Seiten 391 bis 397, insbesondere linke Spalte, letzter Absatz). Ähnlich wie bei Dipolantennen kann man mit passiven Elementen die Sfrahlungscharakteristik der Monopolstrahler beeinflussen (DE-OS 2540763). Neben den Monopolantennen können bei vertikaler Polarisation auch kreiszylindrische Schlitzantennen eingesetzt werden, wobei der Schlitz (evtl. mehrstöckig) radial umläuft. Ein mit horizontaler Polarisation aufgenommenes Rundstrahldiagramm erhält man mit einer kreiszylindrischen Schlitzantenne, bei welcher ein oder mehrere Schlitze axial verlaufen. Kreiszylindrische Schlitzantennen sind aus dem Buch von Silver « Microwave Antenna Theory and Design », McGraw-Hill Book Company, 1949, Seiten 305 und 306 bekannt.

Aus der GB-PS 1506890 ist eine SLS-Antennenanordnung bekannt, die aus einem Dipol-Primärstrahler und einem Reflektor besteht, dessen Reflexionskontur in einer ersten Ebene durchgehend linear ausgebildet ist und in einer zweiten, dazu orthogonalen Ebene aus drei unstetig polygonal aufeinander folgenden linearen Abschnitten besteht. Der Reflektor ist hierbei auf beiden Seiten der Hauptstrahlachse symmetrisch bemessen. Der Reflektor wendet dem Dipol seine konvexe Seite zu, da die beiden äußeren Abschnitte des Reflektors schräg nach hinten abstehen.

Die Praxis hat gezeigt, daß mit allen bislang bekannten SLS- und SLC-Rundstrahlern eine gleichmäßige Überdeckung des Nebenzipfelpegels der Hauptantenne nicht erreicht wird. Insbesondere ist nicht ausgeschlossen, daß Minima der bekannten Strahleranordnungen gerade mit den relativ starken ersten Nebenzipfeln der Hauptantenne und mit deren Überstrahlungs-Nebenzipfeln (spillover) bei Ausführung als Reflektorantenne zusammentreffen, so daß in diesen Winkelbereichen eine Pegel- überdeckung nicht mehr vorliegt.

Aufgabe der Erfindung ist es, für die SLS- und für die SLC-Technik eine Antennenanordnung verfügbar zu haben, welche auch die ersten Nebenzipfel einer scharf bündelnden Hauptantenne, z. B. einer Rundsuchradarantenne, und die Überstrahlungs-Nebenzipfel bei Ausführung dieser Hauptantenne als Reflektorantenne gut und sicher mit weitgehend konstantem, relativ hohen Pegelabstand überdeckt, so daß sich z. B. in der SLC-Technik die beschriebene Regelung ohne Fehler durchführen läßt, aber in der SLS-Technik auch ein eindeutiger Pegelvergleich in allen Winkelbereichen möglich ist.

Gemäß der Erfindung, die sich auf eine Antennenanordnung der eingangs genannten Art bezieht, wird diese Aufgabe dadurch gelöst, daß, ausgehend von der erwähnten Hauptstrahlachse die Abschnitte zu einer Seite hin der Reihe nach etwa folgende Bezugswinkel zur Hauptstrahlrichtung und etwa folgende Längen in bezug auf die Betriebswellenlänge X aufweisen :

wobei die zentrale, durchgehend lineare Reflexionskontur, welche zugleich eine Reflektorsymmetrieachse bildet, senkrecht auf der Hauptstrahlachse des Dipols steht.

Die Antennenanordnung nach der Erfindung weist den Vorteil auf, daß sie polarisationsunabhängig ist. Die Antennenanordnung läßt sich beispielsweise mit einem Dipolprimärstrahler betreiben, der für die Abstrahlung horizontaler Polarisation ausgelegt ist, jedoch genauso gut auch mit einem Dipol, der für vertikale Polarisation konstruiert ist.

Eine bevorzugte Anwendung der Antennenanordnung nach der Erfindung besteht bei der Nebenzipfelsignalunterdrückung von Rundsuchradarantennen. Hierbei ist die Antennenanordnung nach der Erfindung zweckmäßig als Zus'atzantenne baulich auf der Radarrundsuchantenne angeordnet, welche die scharf bündelnde Hauptantenne bildet. In diesem Fall verläuft die bereits angesprochene erste Ebene vertikal und die zweite horizontal. Das Strahlungsdiagramm der Zusatzantenne in der vertikalen Ebene (H-Ebene) ist dabei durch die vertikale Ausdehnung der Reflexionskontur des Refklektors bestimmt. Das Strahlungsdiagramm in der vertikalen Ebene läßt sich zusätzlich noch durch eine unter dem Reflektor angebaute, horizontal verlaufende Grundplatte beeinflussen.

Die Erfindung wird im folgenden anhand eines in zwei Figuren gezeigten Ausführungsbeispiels und eines Strahlungsdiagramms erläutert. Es zeigen :
Figur 1 die perspektivische Ansicht einer Antennenanordnung nach der Erfindung,
Figur 2 einen horizontalen Querschnitt durch einen halben Reflektor nach Fig. 1, und
Figur 3 ein schematisches Horizontaldiagramm der Antenne nach Fig. 1 zusammen mit dem hinsichtlich seiner Nebenzipfel zu überdeckenden Horizontaldiagramm einer Rundsuch-Radarantenne.

Die in der perspektivischen Darstellung nach Fig. 1 gezeigte Antennenanordung besteht aus einem Dipol 1 in Triplate-Technik, der vor einem speziell geformten Reflektor 2 angeordnet ist. Der in der dargestellten Ausführung verwendete Triplate-Dipol ist aus der DE-PS 2020192 bekannt und wird deswegen im folgenden nicht mehr einzeln beschrieben. Der Triplate-Dipol 1 ist lagemäßig so angeordnet, daß sich ein horizontal polarisiertes Strahlungsdiagramm ergibt. Alternativ zu dem hier verwendeten Triplate-Dipol lassen sich beispielsweise auch koaxial gespeiste Dipole verwenden. Entsprechend der Ausrichtung ihrer Schenkel ist dabei eine beliebige Polarisation einstellbar. Die Hauptstrahlachse des Dipols 1 ist mit 3 bezeichnet. Der Dipol 1 ist als bauliche Einheit ausgeführt und in eine Öffnung 4 des Reflektors 2 eingeschoben. Seine Speisung erfolgt von der Rückseite des Reflektors 2 her. Der metallische Reflektor 2 weist eine Reflexionskontur auf, die in jeder Vertikalebene durchgehend linear ausgebildet ist und in jeder horizontalen Ebene aus unstetig polygonal aufeinanderfolgenden, jeweils linearen Abschnitten 5 bis 11 sowie 5' bis 11' besteht. Die zentrale, vertikal durchgehend verlaufende Reflexionskontur 12, welche zugleich eine Kante zwischen den beiden Abschnitten 5 und 5' und eine Reflektorsymmetrieachse bildet, steht senkrecht auf der Hauptstrahlachse 3 des Dipols 1.

Die Abschnitte auf beiden Seiten der Hauptstrahlachse 3 des Dipols sind im Horizontalquerschnitt somit symmetrisch bemessen und angeordnet. Die Breitenabmessungen der Abschnitte 5 bis 11 bzw. 5' bis 11' sind in Fig. 1 jeweils unten eingetragen. Sie betragen für die Abschnitte 5 bis 9 bzw. 5' bis 9' jeweils X/8, für die Abschnitte 10 und 10' jeweils λ/6 und für die Abschnitte 11 und 11' 5/8 - X. Die Höhenabmessung des Reflektors 2 beträgt 10/8 - X.

Die winkelmäßige Lage der einzelnen Abschnitte 5 bis 11 ist aus Fig. 2 zu entnehmen, welche einen Horizontalschnitt durch die eine Hälfte des Reflektors 2 darstellt. Die Bezugswinkel zur Hauptstrahlachse 3 des Dipols 1 betragen jeweils beim Abschnitt 5 und 5' 116°, beim Abschnitt 6 und 6' 173°, beim Abschnitt 7 und 7' 153°, beim Abschnitt 8 und 8' 110°, beim Abschnitt 9 und 9' 97°, beim Abschnitt 10 und 10' 92°, und beim Abschnitt 11 und 11' 142°.

Durch die spezielle Formung des Reflektors 1 wird erreicht, daß die von ihm ausgehende Strahlung die Energiewirbel der direkt vom Dipol 1 abgestrahlten Leistung verhindert und Minima im Strahlungsdiagramm auffüllt.

Fig. 3 zeigt in einer gemeinsamen Darstellung das schematische Horizontaldiagramm 13 einer Radarrundsuchantenne und das schematische Horizontaldiagramm 14 einer der Radarantenne zugeordneten erfindungsgemäßen Antennenanordnung nach Fig. 1. Über die Abszisse sind jeweils die Azimutwinkel von - 180° bis + 180° und an der Ordinate die Pegelwerte von etwa - 40 dB bis 0 dB aufgetragen. Das azimutale Strahlungsdiagramm nach Fig. 3 zeigt in einem weiten Winkelbereich, der sich an die Hauptkeule 15 der Radarantenne anschließt, einen praktisch konstanten Pegel, so daß die relativ hohen ersten Nebenzipfel der Hauptantenne und bei Reflektorantennen der Spill-over-Nebenzipfel 16 bzw. 16' jeweils überdeckt werden. Dieses Strahlungsverhalten, gekoppelt mit einem niedrigen Stehwellenverhältnis, ist mit der in Fig. 1 dargestellten erfindungsgemäßen Antennenanordnung in einem weiten Frequenzbereich zu beobachten.

Das Strahlungsdiagramm in der vertikalen Ebene ist in erster Linie durch die vertikale Ausdehnung des Reflektors 2 definiert. In dem hier gezeigten Ausführungsbeispiel gilt das in Fig. 3 dargestellte Horizontaldiagramm etwa innerhalb eines vertikalen Winkelbereiches von 30°. Damit ist die Antennenanordnung nach der Erfindung zur Nebenzipfelunterdrückung von Rundsuchradarantennen mit etwa cosec² -förmigem Vertikaldiagramm besonders geeignet. Das Strahlungsdiagramm in der vertikalen Ebene wird darüber hinaus noch durch eine unter dem Reflektor 2 angebaute, horizontal verlaufende Grundplatte 17 aus Metall beeinflußt.

## Patentansprüche

1. Antennenanordnung zur strahlungspegelmäßigen Überdeckung aller Nebenzipfel einer scharf bündelnden Hauptantenne, bestehend aus einem Dipol-Primärstrahler (1) od. dgl. und einem dahinter angeordneten Reflektor (2), dessen Reflexionskontur in einer ersten Ebene durchgehend linear ausgebildet ist und in einer zweiten, dazu orthogonalen Ebene aus unstetig polygonal aufeinanderfolgenden linearen Abschnitten (5 bis 11 ; 5' bis 11') besteht, die in dieser Ebene auf beiden Seiten der Hauptstrahlachse (3) des Dipols (1) symmetrisch bemessen und unter stumpfen Winkeln zur Hauptstrahlrichtung angeordnet sind, dadurch gekennzeichnet, daß, ausgehend von dieser Hauptstrahlachse (3), die Abschnitte zu einer Seite hin der Reihe nach etwa folgende Bezugswinkel zur Hauptstrahlrichtung und etwa folgende Längen in bezug auf die Betriebswellenlänge X aufweisen :
wobei die zentrale, durchgehend lineare Reflexionskontur (12), welche zugleich eine Reflektorsymmetrieachse bildet, senkrecht auf der Hauptstrahlachse (3) des Dipols (1) steht.

2. Antennenanordnung nach Anspruch 1, dadurch gekennzeichnet, daß die Länge der durchgehend linearen Reflexionskontur etwa 10/8 · λ beträgt.

3. Antennenanordnung nach Anspruch 1 oder 2, dadurch gekennzeichnet, daß der Reflektor (2) eine Öffnung (4) aufweist, in welche der als steckbares Bauteil ausgebildete Dipolprimärstrahler (1) einsteckbar ist.

4. Antennenanordnung nach einem der vorhergehenden Ansprüche, dadurch gekennzeichnet, daß die erste Ebene vertikal und die zweite Ebene horizontal verläuft.

5. Antennenanordnung nach Anspruch 4, dadurch gekennzeichnet, daß unter dem Reflektor (2) eine horizontal verlaufende Grundplatte (17) angeordnet ist.

6. Anwendung der Antennenanordnung nach Anspruch 4 oder 5 in Verbindung mit einer rotierenden Radarrundsuchantenne, welche die scharf bündelnde Hauptantenne bildet, in der Weise, daß die Antennenanordnung (1, 2) mit der Radarrundsuchantenne baulich vereinigt auf dieser angeordnet ist.

## Claims

1. An antenna arrangement for covering the radiation levels of all the side lobes of a sharp focussing main antenna, consisting of a dipole primary radiator (1) or the like, and of a reflector (2) there behind whose reflection contour is formed continuously linear in a first plane, and in a second plane, orthogonal to the first, consists of linear sections (5 to 11' ; 5' to 11') which follow one another in an inconstant polygonal formation, symmetrical on both sides of the main radiation axis (3) of the dipole (1) and arranged at obtuse angles to the main radiation direction, characterised in that commencing from this main radiation axis (3) towards a side the sections possess in turn approximately the following reference angles to the main radiation direction and approximately the following lengths relative to the operating wavelength :
where the central continuously linear reflection contour (12) forms an axis of symmetry for the reflector and is at right angles to the main radiation axis (3) of the dipole (1).

2. An antenna arrangement as claimed in Claim 1, characterised in that the length - of the continuously linear reflection contour amounts to approximately 10/8 . \.

3. An antenna arrangement as claimed in Claim 1 or 2, characterised in that the reflector (2) possesses an opening (4) into which the dipole primary radiator (1), which consists of a plug-in component, may be inserted.

4. An antenna arrangement as claimed in one of the preceding Claims, characterised in that the first plane runs vertically and the second plane runs horizontally.

5. An antenna arrangement as claimed in Claim 4, characterised in that a horizontal base plate (17) is arranged beneath the reflector (2).

6. Use of the antenna arrangement as claimed in Claim 4 or 5, in such an association with a rotating surveillance radar antenna performing the sharp focussing main antenna that the antenna arrangement (1, 2) is disposed in structural combination on top of surveillance radar antenna.

## Revendications

1. Dispositif d'antenne pour le masquage, du point de vue des niveaux de rayonnement, de tous les lobes secondaires d'une antenne principale hautement directive, constitué par un élément primaire d'antenne (1) de la forme d'un dipôle ou similaire, et un réflecteur (2) disposé à l'arrière de ce dernier, et dont le contour de réflexion est réalisé de façon linéaire et d'un seul tenant dans un premier plan et est constitué, dans un second plan orthogonal au plan précédent, par des sections linéaires successives et instables formant un polygone (5 à 11, 5' à 11'), sections qui, dans ce plan, sont dimensionnées de façon symétrique de part et d'autre de l'axe principal de rayonnement (3) du dipôle et disposées avec un angle obtus par rapport à l'axe principal de rayonnement, caractérisé par le fait qu'à partir de cet axe principal de rayonnement (3) les sections présentent successivement et vers un côté sensiblement les angles de référence suivants et à peu près les longueurs suivantes par rapport à la longueur d'onde de fonctionnement X :
le contour de réflexion linéaire et d'un seul tenant (12) formant en même temps l'axe de symétrie du réflecteur et étant perpendiculaire à l'axe principal de rayonnement (3) du dipôle.

2. Dispositif d'antenne selon la revendication 1, caractérisé par le fait que la longueur du contour de réflexion linéaire et d'un seul tenant est à peu près de 10/8 - X.

3. Dispositif d'antenne selon la revendication 1 ou 2, caractérisé par le fait que le réflecteur (2) comporte une ouverture (4) dans laquelle est enfichable l'élément primaire d'antenne en forme de dipôle et réalisé comme un élément enfichable.

4. Dispositif d'antenne selon l'une des revendications précédentes, caractérisé par le fait que le premier plan est vertical et le second est horizontal.

5. Dispositif d'antenne selon la revendication 4, caractérisé par le fait que sous le réflecteur (2) est disposée une plaque de base (17) s'étendant horizontalement.

6. Mise en oeuvre d'un dispositif d'antenne selon la revendication 4 ou 5, en liaison avec une antenne de radar panoramique de surveillance, tournante, qui constitue l'antenne principale à caractère fortement directif, de manière que le dispositif d'antenne (1, 2) soit relié structurellement avec l'antenne de radar panoramique de surveillance et est disposé sur celle-ci.
